# EUROPÄISCHE PATENTSCHRIFT

(11) **EP 2 036 818 B1**
(45) Veröffentlichungstag und Bekanntmachung des Hinweises auf die Patenterteilung: **25.05.2011**
(21) Anmeldenummer: 07023274.9
(22) Anmeldetag: 30.11.2007
(51) Int. Cl.: B65B 9/13

(54) **Verfahren zum Herstellen einer palettenlosen Verpackungseinheit**
Method for manufacturing a palletless packaging unit
Procédé de fabrication d'une unité d'emballage sans palette

(43) Veröffentlichungstag der Anmeldung: 18.03.2009
(73) Patentinhaber: Maschinenfabrik Möllers GmbH, 59269 Beckum (DE)
(72) Erfinder: Aka, Peter, 59269 Beckum (DE); Birkenfeld, Richard, 59269 Beckum (DE); Frenzel, Norbert, 59494 Soest (DE)
(74) Vertreter: Grünecker, Kinkeldey, Stockmair & Schwanhäusser Anwaltssozietät

(56) Entgegenhaltungen:
- EP-A- 1 048 566
- DE-A1- 3 621 296
- DE-A1- 3 832 557
- DE-A1- 3 941 139
- FR-A- 2 354 928

## Beschreibung

Die vorliegende Erfindung betrifft ein Verfahren zum Herstellen einer palettenlosen, mehrere zu einem Gutstapel gestapelte Verpackungsgegenstände umfassenden Verpackungseinheit, bei dem die Verpackungsgegenstände derart gestapelt werden, dass in wenigstens einer Stapelebene mindestens zwei Eingriffsbereiche für Gabelschenkel eines Hubladers gebildet werden, der Gutstapel jedenfalls mit seinem Eingriffsbereich mit einer ersten Folie umhüllt wird, der einseitig umhüllte Gutstapel gewendet wird, so dass der die Eingriffsbereiche aufweisende Teil des Gutstapels nach unten kommt und der Gutstapel mit einer vorzugsweise bis in die Eingriffsbereiche reichenden zweiten Folie umhüllt wird.

Ein gattungsgemäßes Verfahren ist beispielsweise aus der DE 39 41 139 A1, oder der DE 38 32 557 A1 bekannt.

Bei der DE 39 41 139 A1 wird vor dem Aufbringen der ersten Folie ein formstabiles Element in die Eingriffsbereiche aufgebracht. Nach dem Aufbringen der ersten Folie werden zum Ausformen der Eingriffsbereiche beidseitig Anpresselemente in die Eingriffsbereiche eingefahren, so dass durch eine Verbindung zwischen dem formstabilen Element und der ersten Folie, die erste Folie der Kontur der Eingriffsbereiche folgt. Anschließend daran wird der Gutstapel um 180° gewendet und die zweite Folie über den Gutstapel gezogen. Dabei wird die zweite Folie so weit über den unteren Rand einer untersten Normalschicht des Gutstapels gezogen, dass sich beim Entspannen der Folie diese im Wesentlichen an horizontale Eingriffsflächen der Eingriffsbereiche anlegt.

Die EP 0 461 564 A1 lehrt, das Folienmaterial am unteren Ende des Gutstapels doppellagig auszubilden, um eine Perforation durch eine unter dem Gutstapel vorgesehene Palette zu vermeiden. Dazu werden eine erste und eine zweite Absenkstellung der das Folienmaterial beim Überziehen aufspannenden Refffinger eingelegt. In der ersten Absenkstellung befinden sich die Refffinger unter dem Gutstapel oder im Bereich der den Gutstapel abstützenden Palette. Danach nehmen die Refffinger unter Antrieb von den Refffingern zugeordneten Reffrollen eine zweite Absenkstellung ein, um die Folie außer Eingriff mit den Refffingern zu bringen. In dieser zweiten Absenkstellung wird eine doppellagige Folienschlaufe durch die Folie selbst gebildet.

Der vorliegenden Erfindung liegt das Problem zugrunde, ein verbessertes Verfahren zur Herstellung einer palettenlosen Verpackungseinheit anzugeben. Der vorliegenden Erfindung liegt insbesondere die Aufgabe zugrunde, ein Verfahren anzugeben, bei dem die Eingriffsbereiche des umhüllten Gutstapels für den Eingriff von Gabelschenkeln eines Hubladers zugänglich gemacht werden können, ohne das die Gefahr besteht, dass diese Gabelschenkel das Folienmaterial zerstören.

Zur Lösung dieses Problems wird mit der vorliegenden Erfindung ein Verfahren mit den Merkmalen von Anspruch 1 vorgeschlagen.

Die Eingriffsbereiche werden üblicherweise durch eine sogenannte Sonderlage gebildet, die abweichend von den Normallagen des Gutstapels gestapelt ist und eine kleinere Grundfläche als diese hat. Bei identisch dimensionierten Verpackungsgegenständen, die den Gutstapel bilden, beispielsweise mit Schüttgut gefüllten Säcken, hat die Sonderlage weniger Verpackungsgegenstände als die Normallage. Zur Ausbildung der Eingriffsbereiche können auch mehrere Sonderlagen übereinander gestapelt sein, so dass sich ein Eingriffsbereich mit größerer Eingriffshöhe ergibt.

Erfindungsgemäß wird die zweite Folie so über den Gutstapel gezogen, dass diese auf Höhe der Eingriffsbereiche endet. Die zweite Folie wird dabei so über den Gutstapel gezogen, dass diese den Eingriff wenig stört. Dabei wird das zweite Folienmaterial in den Eingriffsbereichen am Ende des Überziehvorgangs gespendet, d.h. aktiv durch Antrieb von Reffrollen von diesen Reffrollen zugeordneten Refffingern freigegeben. Das Folienmaterial der zweiten Folie wird dementsprechend auf Höhe der Eingriffsbereiche diesen zugeführt. Aufgrund der Umfangsspannung, mit der die zweite Folie an den Gutstapel angelegt wird, wird das zunächst im Wesentlichen tangential zwei äußere Kanten des Gutstapels überbrückende Material der ersten Folie und/oder der Haltelage in den Eingriffsbereichen nach innen gedrängt, so dass die ursprüngliche Kontur des Gutstapels auch an der Außenseite der Folienbahnen zurückerhalten wird. Mit anderen Worten führt das Zuführen von vermehrtem Material der zweiten Folie in die randseitigen Eingriffsbereiche dazu, dass diese ohne Zerstörung des Folienmaterials leichter zugänglich für die Gabelschenkel eines Hubladers sind.

Gemäß einer bevorzugten Weiterbildung der vorliegenden Erfindung wird die erste und die zweite Folie aus dem gleichen Schlauch gebildet. Dabei kann es sich um den identischen Schlauch handeln, sofern der zu umhüllende Gutstapel nach dem Wenden an derjenigen Position mit der zweiten Folie überzogen wird, an der er auch mit der ersten Folie überzogen worden ist. Des Weiteren kann die erste Folie an der Außenseite und/oder die zweite Folie an der Innenseite mit einem Haftvermittler und/oder mit einer reiberhöhenden Oberfläche versehen sein, so dass sich die im Überlappungsbereich der ersten und zweiten Folie vorgesehenen Abschnitte beider Folien gegeneinander verhaken und/oder aneinander anhaften.

Zur Erhöhung der Festigkeit der Verpackungseinheit insbesondere beim Transport wird gemäß einer weiteren bevorzugten Ausgestaltung der vorliegenden Erfindung vorgeschlagen, vor dem Umhüllen des Gutstapels mit der ersten Folie eine Haltelage auf den Gutstapel aufzulegen, und zwar derart, dass diese Haltelage die Eingriffsbereiche sowie benachbart hierzu vorgesehene Verpackungsgegenstände überdeckt. Die umhüllte Verpackungseinheit ist nach Fertigstellung durch die Haltelage insbesondere benachbart zu und über den Eingriffsbereichen verstärkt, so dass bei einem Anheben des Gutstapels durch den Hublader ein Durchsacken von Lagen des Gutstapels zwischen den Gabelschenkeln oder seitlich vorbei an einzelnen Gabelschenkeln wirksam verhindert wird. Bei der zuvor erwähnten bevorzugten Ausgestaltung sollten die Eingriffsbereiche unmittelbar benachbart zu einander gegenüberliegenden Längsseiten des Gutstapels, also an einander gegenüberliegenden Kanten des Gutstapels vorgesehen sein, so dass die Gabelschenkel eines Hubladers zunächst beidseitig an dem Gutstapel vorbeigeführt werden können und durch aufeinander Zufahren der Gabelschenkel erst in die Eingriffsbereiche und unter die erste Folie sowie die Haltelage gebracht werden können. Das Einbringen der Gabelschenkel erfolgt demnach im Wesentlichen ohne Zerstörung der Folien durch seitliches Zufahren, d.h. Zufahren der Gabelschenkel aufeinander zu.

Selbstverständlich können mehrere Haltelagen in der vorerwähnten Weise zunächst übereinander auf den Gutstapel aufgelegt werden, bevor dieser mit der ersten Folie umhüllt wird. Die Haltelage dient vornehmlich oder agar ausschließlich der mechanischen Verstärkung der Unterseite der Verpackungseinheit. Es kann dementsprechend eine Haltelage aus einer mit Gewebe verstärkten Folienbahn gebildet werden. Alternativ oder ergänzend kann die Haltelage aus einer mit einer Gitterstruktur verstärkten Bahn gebildet sein. Die Gitterstruktur kann bei dieser bevorzugten Weiterbildung eine durchlässige Gitterstruktur sein. Die einzelnen Stränge des Gitters wirken als Zugsehnen, welche den Boden der Verpackungseinheit versteifen. Die Haltelage kann aus einem Kunststofffolienmaterial, Pappe, oder einem Gewirke bestehen. Auch tafelförmige Elemente aus Holz oder Metall bzw. Kunststoff eignen sich zur Ausbildung der Haltelage.

An der Phasengrenze zwischen der Haltelage und der ersten Folienbahn können wiederum Mittel vorgesehen sein, die einen innigen Verbund zwischen den beiden Folienbahnen fördern. So kann beispielsweise eine Klebeverbindung zwischen der Haltelage und der ersten Folienbahn verwirklicht werden. Insbesondere bei einer bevorzugten Weiterbildung, bei welcher die erste und/oder die zweite Folie vor dem Umhüllen des Gutstapels zur Bildung einer Haube abgeschweißt und von einem das Folienmaterial zuführenden Strang der ersten und/oder der zweiten Folie abgetrennt wird, kann durch dimensionale Auslegung der Folie relativ zu der Grundfläche des Gutstapels und angemessene Verfahrensführung beim Überziehen des Gutstapels auf der späteren Unterseite, d.h. der Oberseite beim Überziehen der ersten Folie, eine gewisse Verspannung des Folienmaterials erreicht werden, die zu einer verbesserten Verbindung zwischen der Haltelage und dem ersten Folienmaterial führt. Sofern die Haltelage eine profilierte Gitterstruktur aufweist, kann diese durch hinreichendes Verspannen der ersten Folie auf der Oberseite des Gutstapels in das Folienmaterial der ersten Folie eingedrückt und so hierin verankert werden.

Die Haltelage kann beispielsweise beim Verfahren des gestapelten Gutstapels und Einbringen in eine erste Arbeitsstation, an der der Gutstapel mit der ersten Folie umhüllt wird, auf die die Eingriffsbereiche umfassende Oberseite aufgelegt werden. So kann beispielsweise eine nach unten hängende Haltelage von dem horizontal bewegten Gutstapel mitgenommen werden und nach Abziehen eines gewünschten Längenabschnitts eines zugeführten Endlosstranges die Folienbahn von diesem Strang geschnitten werden. Wünschenswert ist dabei eine Verfahrensführung, bei welcher die Haltelage nicht nur die Oberseite des Gutstapels beim Überziehen der ersten Folie überdeckt, sondern sich darüber hinaus zumindest ein Stück weit über die benachbarten einander gegenüberliegenden Seitenwände des Gutstapels erstreckt. Bei einer solchen Ausgestaltung führt das spätere Überziehen jedenfalls mit der ersten Folie dazu, dass die an der Seitenwand des Gutstapels anliegenden Längenabschnitte der Haltelage gegen diese angedrückt werden, so dass die Haltelage zusätzlich gegenüber dem Gutstapel fixiert wird. Hierdurch wird die Haltefunktion der Haltelage weiter verbessert, die dafür Sorge trägt, dass einzelne Verpackungsgegenstände der fertig verpackten Verpackungseinheit nicht beim Anheben nach unten durchsacken.

Als Haltelage kann auch eine kurze Schlauchhaube unter elastischer Längsdehnung an den Gutstapel angelegt werden, wodurch der Gutstapel im Bereich seiner späteren Unterseite durch eine Stretchhaube verstärkt wird. Diese kurze Schlauchhaube reicht üblicherweise zwei bis vier Lagen über den Gutstapel, erstreckt sich allerdings nicht über die gesamte Höhe desselben. Die kurze Schlauchhaube wird zur Vereinfachung der Verfahrensführung vorzugsweise aus dem Folienmaterial der ersten Folie gebildet, so dass die kurze Schlauchhaube und die durch die erste Folie gebildete, üblicherweise den gesamten Gutstapel höhenmäßig abdeckende Schlauchhaube mit der gleichen Vorrichtung hergestellt und an derselben Station über den Gutstapel gezogen werden können.

Die Haltelage kann vor und/oder während bzw. nach dem Stapeln des Gutstapels aufgelegt bzw. ganz oder teilweise zwischen verschiedenen Lagen des Gutstapels angeordnet werden, um die Haltelage innerhalb des Gutstapels zu fixieren. Denkbar ist es auch, zunächst die Sonderlage auf eine Haltelage aufzubringen, die Haltelage über die einzige oder die oberste Sonderlage umzulegen und danach die Normallagen aufzustapeln. Der fertig gestapelte Gutstapel wird dann um 180° gedreht und mit der ersten Folie überzogen. Nach neuerlichem Drehen um 180° wird der Gutstapel dann mit der zweiten Folie überzogen.

Gemäß einer weiteren bevorzugten Ausgestaltung der vorliegenden Erfindung kann vor dem Überziehen der ersten Folie eine Bodenverstärkung auf den Gutstapel aufgelegt werden. Diese Bodenverstärkung kann beispielsweise aus Pappe, einer Folie oder eine Tafel aus Kunststoff, Holz oder Metall gebildet sein und wird insbesondere dann zur Anwendung kommen, wenn die Gutstapel beim Umschlagen auf der späteren Unterseite stehend geschoben werden. Die Bodenverstärkung schützt die unterste Lage des fertigen Gutstapels beim Transport und beim Umschlagen vor Beschädigung. Des Weiteren kann die Bodenverstärkung auch eine gewisse Steifigkeit aufweisen, und somit einen im Grunde steifen Boden bilden.

Gemäß einer bevorzugten Weiterbildung der vorliegenden Erfindung wird die erste Folie von der die Eingriffsbereiche umfassenden Oberseite bis zum Bereich der Unterseite des Gutstapels über diesen gezogen. Durch diese Maßnahme wird die die Eingriffsbereiche umgebende und dort haltende erste Folie über die gesamte Höhe des Gutstapels an diesem festgelegt, so dass nicht zu befürchten ist, dass die erste Folie in Längsrichtung von dem Gutstapel abrutscht, wenn dieser von dem Hublader angehoben wird und sich in Folge dessen Verpackungsgegenstände der untersten Lage Schwerkraftrichtung verschieben und aus dem gestapelten Verbund ausbrechen wollen. Zur weiteren Verfestigung der Verpackungseinheit wird bei dieser bevorzugten Weiterbildung die zweite Folie nach dem Wenden im Wesentlichen über den gesamten Gutstapel gezogen, so dass sich die zweite Folie beim elastischen Anlegen gegen die Umfangsfläche des Gutstapels unter Zwischenlage der ersten Folie gegen den Gutstapel anlegt und die erste Folie zusätzlich fixiert. Dabei sollte die zweite Folie, die nach dem Wenden nun oben liegende bisherige Unterseite des Gutstapels abdecken, so dass der Gutstapel durch die elastisch gegen den Gutstapel angelegte Schlauchhaube oberseitig abgedeckt und gegen vor dem Eindringen von Verschmutzung und Feuchtigkeit geschützt ist.

Gemäß einer bevorzugten Weiterbildung der vorliegenden Erfindung wird das Folienmaterial zugeführt während sich eine die Folie umlenkende Oberkante der Refffinger stationär am oberen Ende der Eingriffsbereiche befindet, d.h. an derjenigen Stelle, wo die oberste Sonderlage endet. Bei dieser Verfahrensführung wird das zugeführte Folienmaterial unmittelbar unter die unterste Normallage gefördert, so dass sich das zunächst tangential zwischen zwei Kanten des Gutstapels erstreckende Material der ersten Folie bzw. der Haltelage im Eckbereich des Gutstapels einzieht und der Gutstapel danach konturabbildend von den Folien umhüllt ist.

Gemäß einer weiteren bevorzugten Ausgestaltung wird die erste und/oder die zweite Folie bzw. die kurze Schlauchhaube mit einer elastischen Umfangsdehnung von wenigstens 50%, vorzugsweise von wenigstens 70% bezogen auf den ungedehnten Umfang der Schlauchfolie an den Gutstapel angelegt. Denkbar sind Umfangsdehnungen von bis zu 150%, wodurch eine eng und kompakt gefasste Verpackungseinheit erhalten wird.

Weitere bevorzugte Weiterbildungen des efindungsgemäßen Verfahrens sind in den Unteransprüchen angegeben.

Weitere Einzelheiten und Vorteile der vorliegenden Erfindung ergeben sich aus der nachfolgenden Beschreibung eines Ausführungsbeispiels der vorliegenden Erfindung in Verbindung mit der Zeichnung. In dieser zeigen:
- Figur 1: einen gestapelten Gutstapel vor dem Umhüllen mit Folie;
- Figur 2: den in Figur 1 gezeigten Gutstapel nach dem Auflegen einer Haltelage;
- Figur 3: den in den Figuren 1 und 2 gezeigten Gutstapel nach dem Überziehen mit einer ersten als Haube ausgebildeten Folie;
- Figur 4: den in Figur 3 gezeigten einmalig umhüllten Gutstapel nach dem Wenden;
- Figur 5: die nach neuerlichem Überziehen mit einer zweiten als Schlauchhaube aus- gebildeten Folie vollständig umhüllte Verpackungseinheit;
- Figur 6: einen gestapelten Gutstapel vor dem Umhüllen mit Folie nach einem zweiten Ausführungsbeispiel der vorliegenden Erfindung;
- Figur 7: den in Figur 6 gezeigten Gutstapel nach dem Auflegen einer Haltelage;
- Figur 8: den mit der Haltelage umgebenden Gutstapel gemäß Figur 7 nach dem Auf- stapeln einer Sonderlage;
- Figur 9: den in Figur 8 gezeigten Gutstapel nach dem Überziehen mit einer ersten als Haube ausgebildeten Folie;
- Figur 10: den in Figur 9 gezeigten einmalig umhüllten Gutstapel nach dem Wenden;
- Figur 11: die nach dem neuerlichen Überziehen mit einer zweiten als Schlauchhaube ausgebildeten Folie vollständig umhüllte Verpackungseinheit;
- Figur 12: die Einzelheit E gemäß Figur 11 kurz vor Beendigung des Überziehens mit der zweiten Folie; und
- Figur 13: die in Figur 12 gezeigte vergrößerte Einzelheit nach dem vollständigen Über- ziehen der zweiten Folie.

Die Figur 1 zeigt ein Ausführungsbeispiel eines Gutstapels 2 mit mehreren in je einer Stapelebene zusammengefassten Verpackungsgegenständen 4, die vorliegend durch Zementsäcke gebildet sein sollen. Übereinander sind mehrere Ebenen von Verpackungsgegenständen 4 gestapelt. Jede Stapelebene hat in den Normallagen 5 die gleiche Anzahl von Verpackungsgegenständen 4, so dass sich ein im Wesentlichen quaderförmiger Gutstapel 2 ergibt. Lediglich die obere Lage ist als Sonderlage 7 ausgebildet und weist weniger Verpackungsgegenstände 4 auf, so dass am Rand des Gutstapels zwischen der Oberseite 6 und einander gegenüberliegenden Seitenflächen 8 Eingriffsbereiche 10 ausgebildet sind, die sich rechtwinklig zur Darstellungsebene der Zeichnung parallel zu den Seitenflächen 8 erstrecken, und zwar über die gesamte Tiefe des Gutstapels 2. Die Breite der Eingriffsbereiche 10, d.h. der Abstand zwischen der Seitenfläche 8 und der sich hierzu parallel erstreckenden Seitenfläche der oberen Verpackungsgegenstände 4.1; 4.2 ist so gewählt, dass die Gabelschenkel eines Hubladers nahezu oder vollständig unter die Normallagen 5 des Gutstapels 2 und damit in die Eingriffsbereiche 10 gefahren werden können.

Der so gestapelte Gutstapel 2 wird beispielsweise über eine Förderstrecke, wie beispielsweise ein Förderband in Richtung auf einen Haubenstretcher gefahren (vgl. EP 1 013 549). Auf dem Weg zu dem Haubenstretcher wird - wie Figur 2 verdeutlicht - eine Haltelage 12 auf die Oberseite 6 aufgelegt. Die Länge der Haltelage 12 ist derart bemessen, dass eine die Haltelage 12 bildende Flachbahn sowohl auf der Oberseite 6 sowie teilweise entlang der Seitenflächen 8 liegt. Die Haltelage 12 befindet sich bei Figur 2 in einem lose auf den Gutstapel 2 aufgelegten Zustand. In einem Haubenstretcher wird nunmehr in an sich bekannter Weise durch Ablängen eines endlos zugeförderten Schlauchmaterials, endseitiges Verschweißen und Abschneiden eines Längenstücks des Schlauchmaterials eine Schlauchhaube aus einer ersten Folie 14 gebildet, die zunächst gerefft und durch Auseinanderfahren von Refffingern in Umfangsrichtung elastisch gedehnt, d.h. gestretcht wird, und zwar auf einen Umfang, der größer als die Grundfläche des Gutstapels 2 ist. Diese quer gestretchte Schlauchhaube wird nunmehr durch Abziehen von den Refffingern zunächst auf die Oberseite 6 und dann an die Seitenflächen 8 des Gutstapels 2 angelegt bei Relativbewegung zwischen den Refffingern und dem Gutstapel 2 in Höhenrichtung des Gutstapels 2. Üblicherweise werden dazu die Refffinger abgesenkt. Danach ist der Gutstapel 2 einseitig von der ersten Folie 14 umhüllt und oberseitig abgedeckt. Die Abdeckung erfolgt unter Zwischenlage der Haltelage 12. Die erste Folie 14 legt sich an die umfänglichen Wandungen des Gutstapels 2, d.h. die Seitenflächen 8 an und drückt somit die Bahn der Haltelage 12 gegen den Gutstapel 2 (vgl. Fig. 3).

Die Haltelage 12 hat eine Abmessung in Tiefenrichtung des Gutstapels 2 im Wesentlichen entsprechend der Tiefe des Gutstapels. Mit anderen Worten verlaufen die vorderen und hinteren Ränder der Haltelage 12 im Wesentlichen parallel zu der Vorder- und Rückseite des Gutstapels 2, d.h. denjenigen Seitenflächen, die den Umfang des Gutstapels 2 bilden und sich rechtwinklig zu den in der Zeichnung mit Bezugszeichen 8 gekennzeichneten Seitenflächen erstrecken.

Nach dem Überziehen der ersten Folie 14 wird der einseitig umhüllte und mit Bezugszeichen 16 gekennzeichnete Gutstapel gewendet, so dass eine beim Auflegen der Haltelage 12 und beim Überziehen der ersten Folie 14 die Oberseite 6 bildende Fläche nunmehr den Boden 18 des Gutstapels 16 bildet und sich unten befindet (vgl. Figur 4). In dieser Lage wird der einseitig umhüllte Gutstapel üblicherweise über eine Transportstrecke einem Haubenstretcher zugeführt. Dies kann derjenige Haubenstretcher sein, der die erste Folie 14 als Schlauchhaube über den Gutstapel 2 gezogen hat.

Wie aus Figur 5 ersichtlich, wird bei dem letzten Verfahrensschritt eine zweite Folie 20 ebenfalls als Schlauchhaube über den einseitig umhüllten Gutstapel 16 gezogen, und zwar so, dass sich die zweite Folie 20 auf der beim ersten Umhüllen die Unterseite 22 bildenden Fläche des Gutstapels 2 auflegt und sich auch an die umfänglichen Wandungen 8 des Gutstapels 2 zumindest unter horizontaler Vorspannung anlegt, und zwar unter Zwischenlage der ersten Folie 14, so dass sich eine mit Bezugszeichen 24 gekennzeichnete fertige Verpackungseinheit ergibt. Bei dieser drückt die erste Folie 14 die Haltelage 12 gegen die Seitenflächen 8 des Gutstapels 2. Des Weiteren wird durch die zweite Folie 20 und deren umfängliche elastische Dehnung beim Anliegen an den Gutstapel 2 die erste Folie 14 gegenüber dem Gutstapel 2 fixiert. Die zweite Folie reicht bei dem ersten Ausführungsbeispiel nach den Figuren 1 bis 5 bis zu der untersten Normallage 5.

Es ist eine Verpackungseinheit 24 geschaffen, die formstabil ist und auch ein mehrfaches Umschlagen verträgt. Die Gabelschenkel eines Hubladers werden üblicherweise zunächst seitlich an dem Gutstapel 2 vorbeigeführt und danach durch aufeinander zufahren seitlich in die Eingriffsbereiche 10 eingebracht. Hierbei kann das Material der ersten Folie 14 nach innen gedrängt werden. Die vorliegende Erfindung ist nicht auf das gezeigte Ausführungsbeispiel beschränkt. So können besondere Mittel zur Anwendung kommen, um die erste Folie 14 und/oder die Haltelage 12 in den Eingriffsbereichen 10 zu verformen und kontumah an den Gutstapel 2 anzulegen. Hierzu kann das Folienmaterial mit dem Gutstapel mechanisch verbunden werden.

Bei dem in den Figuren 6 bis 13 gezeigten zweiten Ausführungsbeispiel wird zunächst der Gutstapel 2 mit sechs Normallagen 5 aus Verpackungsgegenständen 4 gestapelt. Danach wird die Haltelage 12 auf die Oberseite des Gutstapels 2 aufgebracht (vgl. Figur 7). Danach wird die Sonderlage 7 umfassend die Verpackungsgegenstände 4.1 und 4.2 auf die Oberseite des Gutstapels 2 unter Zwischenlage der Haltelage 12 gestapelt. Auch bei diesem Ausführungsbeispiel wird lediglich eine Sonderlage 7 gebildet. Selbstverständlich können zwei, regelmäßig mit identischer Grundfläche ausgeformte Sonderlagen übereinander vorgesehen werden.

Der in Figur 8 gezeigte, fertig gestapelte Gutstapel 2 wird nunmehr mit der ersten Folie 14 umhüllt, die unter elastischer Umfangsdehnung an den Gutstapel angelegt wird. Die erste Folie 14 kann hierbei auch mit einer gewissen Längsdehnung an den Gutstapel angelegt werden, um diesen in Längsrichtung und in Umfangsrichtung durch elastische Dehnungsanteile der ersten Folie 14 zu verspannen.

Der in Figur 9 gezeigte einseitig umhüllte Gutstapel 2 wird nunmehr um 180° gedreht (vgl. Figur 10). Danach wird die zweite Folie 20 über den Gutstapel 2 gezogen und mit elastischer Umfangsdehnung ggf. ebenfalls mit einer gewissen Längsdehnung an den Gutstapel angelegt.

Dabei wird - wie Figuren 12 und 13 verdeutlichen - das Material der zweiten Folie 20 nach Art eines Kragens in mehreren dicht nebeneinander, ggf. auch übereinander liegenden Folienfalten in Eckbereiche 26 eingebracht, die zwischen der Sonderlage 7 und der untersten Normallage 5 durch die die Sonderlage 7 überragenden Verpackungsgegenstände 4 der untersten Normallage 5 gebildet sind. Bei dem gezeigten Ausführungsbeispiel wird hierzu die Überziehbewegung angehalten, wenn Refffinger 28 einer nicht im Detail gezeigten Vorrichtung zum Aufspannen und Überziehen der Schlauchhaube über den Gutstapel 2 am oberen Ende der Eingriffsbereiche 10 befindlich sind. Den Refffingern 28 zugeordnete Reffrollen 30 werden nunmehr angetrieben, um das restliche Material der zweiten Folie 20 von dem Refffinger 28 freizugeben und dem Eckbereich 26 zuzuführen.

Der Beginn dieses Verfahrensschrittes ist in Figur 12 zu erkennen. Die zweite Folie 20 will aufgrund ihrer Umfangsdehnung nach innen relaxieren und drängt hierbei die erste Folie 14 in dem Eckbereich 26. Da die zweite Folie 20 mehrlagig in den Eckbereich 26 abgelegt wird (vgl. Figur 13) wird die von der zweiten Folie 20 in den Eckbereichen 26 erzeugte Umfangsspannung stärker als die Spannung der ersten Folie 14, die sich zunächst zwischen zwei Kanten 32, 34 des Gutstapels 2 erstreckt, nämlich einer Kante 34, die auf der Unterseite des gedrehten Gutstapels 2 gebildet ist, und einer Kante 32, die durch den unteren Rand der ersten Normallage 5 gebildet ist (vgl. Figur 10). Das sich zunächst tangential erstreckende Material der ersten Folie 14 wird dementsprechend zwischen den beiden Kanten 32, 34 konturgetreu durch die Umfangsspannung der zweiten Folie 20 an den Gutstapel 2 angelegt. Es ergeben sich im Wesentlichen rechteckige Eingriffsbereiche 10 für die Gabelschenkel eines Hubladers (vgl. Figur 13).

### Bezugszeichenliste

- 2: Gutstapel
- 4: Verpackungsgegenstände
- 5: Normallage
- 6: Oberseite
- 7: Sonderlage
- 8: Seitenflächen
- 10: Eingriffsbereich
- 12: Haltelage
- 14: erste Folie
- 16: einseitig umhüllter Gutstapel
- 18: Boden
- 20: zweite Folie
- 22: Unterseite
- 24: Verpackungseinheit
- 26: Eckbereich
- 28: Refffinger
- 30: Reffrolle
- 32: Kante
- 34: Kante

## Patentansprüche

1. Verfahren zum Herstellen einer palettenlosen, mehrere zu einem Gutstapel (2) gestapelte Verpackungsgegenstände (4) umfassenden Verpackungseinheit (24), bei dem die Verpackungsgegenstände (4) derart gestapelt werden, dass in wenigstens einer Stapelebene mindestens zwei Eingriffsbereiche (10) für Gabelschenkel eines Hubladers gebildet werden,
der Gutstapel (2) jedenfalls mit seinem Eingriffsbereich mit einer ersten Folie (14) umhüllt wird;
der einseitig umhüllte Gutstapel (16) gewendet wird, so dass der die Eingriffsbereiche (10) aufweisende Teil des Gutstapels (16) nach unten kommt und der Gutstapel (16) mit einer bis zu der ersten Folie (14) reichenden zweiten Folie (20) umhüllt wird,
dass die erste Folie (14) und die zweite Folie (20) jeweils aus einem Schlauch gebildet werden, dessen Umfang zunächst kleiner als der Umfang des Gutstapels (2) ist und der vor dem Umhüllen des Gutstapels (2) auf einen Umfang größer als der Umfang des Gutstapels (2) gedehnt und mit elastischer Umfangsspannung an den Gutstapel (2) angelegt wird,
**dadurch gekennzeichnet,**
**dass** die zweite Folie (20) auf Höhe der Eingriffsbereiche (10) von das Folienmaterial beim Überziehen aufspannenden Refffingern (28) durch Antrieb von den Refffingern (28) zugeordneten Reffrollen (30) derart den Eingriffsbereichen (10) zugeführt wird, dass das zunächst im Wesentlichen tangential zwei äußere Kanten des Gutstapels (2) überbrückende Material der ersten Folie (14) in den Eingriffsbereichen (10) nach innen gedrängt wird.

2. Verfahren nach Anspruch 1, **dadurch gekennzeichnet,**
**dass** die erste Folie (14) und die zweite Folie (20) aus dem gleichen Schlauch gebildet werden.

3. Verfahren nach Anspruch 1 oder 2, **dadurch gekennzeichnet,**
**dass** zunächst eine Haltelage (12) die Eingriffsbereiche (10) und benachbart hierzu vorgesehene Verpackungsgegenstände (4) überdeckend auf den Gutstapel (2) aufgelegt wird und danach der Gutstapel (2) unter Zwischenlage der Haltelage (12) mit der ersten Folie (14) umhüllt wird.

4. Verfahren nach Anspruch 3, **dadurch gekennzeichnet,**
**dass** die Haltelage (12) als Folienbahn so auf den Gutstapel (2) aufgelegt wird, dass die Haltelage (12) sich jedenfalls teilweise über die gegenüberliegenden Längsseiten (8) des Gutstapels (2) erstreckt.

5. Verfahren nach Anspruch 3, **dadurch gekennzeichnet, dass** die Haltelage (12) als kurze Schlauchhaube unter elastischer Umfangsdehnung an den Gutstapel (2) angelegt wird.

6. Verfahren nach einem der Ansprüche 3 bis 5, **dadurch gekennzeichnet, dass** die Haltelage (12) aus dem Folienmaterial der ersten Folie (14) gebildet wird.

7. Verfahren nach einem der Ansprüche 3 bis 6, **dadurch gekennzeichnet,**
**dass** die Haltelage (12) aus einer mit Gewebe verstärkten Foliebahn gebildet wird.

8. Verfahren nach einem der Ansprüche 3 bis 7, **dadurch gekennzeichnet,**
**dass** die Haltelage (12) aus einer mit einer Gitterstruktur verstärkten Folienbahn gebildet wird.

9. Verfahren nach einem der vorherigen Ansprüche, **dadurch gekennzeichnet, dass** vor dem Überziehen der ersten Folie (14) eine Bodenverstärkung auf den Gutstapel (2) aufgelegt wird.

10. Verfahren nach einem der vorherigen Ansprüche, **dadurch gekennzeichnet,**
**dass** die erste Folie (14) von der die Eingriffsbereiche (10) umfassenden Oberseite (6) bis zum Bereich der Unterseite (22) des Gutstapels (2) über diesen gezogen wird und dass die zweite Folie (20) die nach dem Wenden nun nach oben zeigende Unterseite (22) des Gutstapels (16) abdeckend und im wesentlichen über den gesamten Gutstapel (16) gezogen wird.

11. Verfahren nach einem der vorherigen Ansprüche, **dadurch gekennzeichnet, dass** die zweite Folie (20) in den Eingriffsbereichen (10) endet.

12. Verfahren nach Anspruch 11, **dadurch gekennzeichnet, dass** die erste Folie (20) auf Höhe der Eingriffsbereiche (10) von das Folienmaterial beim Überziehen aufspannenden Refffingern (28) durch Antrieb von den Refffingern (28) zugeordneten Reffrollen (30) den Eingriffsbereichen (10) zugeführt wird.

13. Verfahren nach Anspruch 11 oder 12, **dadurch gekennzeichnet, dass** das Folienmaterial zugeführt wird während sich eine die zweite Folie (20) umlenkende Oberkante der Refffinger (28) am oberen Ende der Eingriffsbereiche (10) befindet.

14. Verfahren nach einem der Ansprüche 10 bis 12, **dadurch gekennzeichnet, dass** das Folienmaterial den Eingriffsbereichen (10) so zugeführt wird, dass das zunächst im Wesentlichen tangential zwei Kanten (32, 34) des Gutstapels (2) überbrückende Material der ersten Folie (14) und/oder der Haltelage (12) in den Eingriffsbereichen (10) nach innen gedrängt wird.

15. Verfahren nach einem der vorherigen Ansprüche, **dadurch gekennzeichnet, dass** die erste und/oder die zweite Folie (14; 20) mit einer elastischen Umfangsdehnung von wenigstens 50%, vorzugsweise von wenigstens 70% bezogen auf den ungedehnten Umfang der Folie (14, 20) an dem Gutstapel (2) angelegt wird.

16. Verfahren nach einem der vorherigen Ansprüche, **dadurch gekennzeichnet,**
**dass** die erste Folie (14) und/oder die zweite Folie (20) vor dem Umhüllen des Gutstapels (2) zur Bildung einer Schlauchhaube abgeschweißt und von einem das Folienmaterial der ersten und/oder zweiten Folie (14, 20) zuführenden Strang abgetrennt wird.

17. Verfahren nach Anspruch 1, **dadurch gekennzeichnet, dass** das Folienmaterial zugeführt wird, während sich eine die zweite Folie (20) umlenkende Oberkante der Refffinger (28) am unteren Ende der Eingriffsbereiche (10) befindet.

## Claims

1. A method for the production of a palletless packaging unit (24) comprising a plurality of packaging items (4) stacked into a product stack (2), wherein the packaging items (4) are stacked such that at least two engagement regions (10) are formed on at least one stack level for fork arms of a forklift,
the product stack (2) is wrapped at least in the engagement region thereof with a first film (14);
the product stack (16) wrapped on one side is turned such that the part of the product stack (16) comprising the engagement regions (10) is placed at the bottom, and the product stack (16) is wrapped with a second film (20) reaching up to the first film (14),
wherein the first film (14) and the second film (20) each are formed from a tube, the circumference of which is initially smaller than the circumference of the product stack (2), and which is stretched prior to wrapping of the product stack (2) to a circumference greater than the circumference of the product stack (2) and is placed with elastic circumferential tension on the product stack (2),
**characterized in**
the second film (20) at the height of the engagement regions (10) is supplied to the engagement regions (10) from reefing fingers (28) spanning the film material during drawing, by the drive of reefing rollers (30) assigned to the reefing fingers (28) such that the material of the first film (14) which is first substantially tangentially bridging two outer edges of the product stack (2) is pushed inwards in the engagement regions (10).

2. The method according to claim 1, **characterized in that** the first film (14) and the second film (20) are made from the same tube.

3. The method according to claim 1 or 2, **characterized in that** a holding layer (12) is first placed on the product stack (2) to cover the engagement regions (10) and packaging items (4) provided in the neighborhood thereof, and the product stack (2) is subsequently wrapped with the first film (14) with interposition of the holding layer (12).

4. The method according to claim 3, **characterized in that** the holding layer (12) is placed as a film web on the product stack (2) in such a way that the holding layer (12) extends at least in part over the opposite longitudinal sides (8) of the product stack (2).

5. The method according to claim 3, **characterized in that** the holding layer (12) is placed as a short tubular hood with elastic circumferential elongation on the product stack (2).

6. The method according to any one of claims 3 to 5, **characterized in that** the holding layer (12) is formed from the film material of the first film (14).

7. The method according to any one of claims 3 to 6, **characterized in that** the holding layer (12) is made from a fabric or a fabric-reinforced film web.

8. The method according to any one of claims 3 to 6, **characterized in that** the holding layer (12) is made from film web reinforced with a grid structure.

9. The method according to any one of the preceding claims, **characterized in that** prior to the drawing over of the first film (14) a bottom reinforcement is placed on the product stack (2).

10. The method according to any one of the preceding claims, **characterized in that** the first film (14) is drawn from the top side (6) comprising the engagement regions (10) up to the region of the underside (22) of the product stack (2) over said stack and that the second film (20) is drawn to cover the underside (22) of the product stack (16), which is now oriented upwards after turning, and substantially over the whole product stack (16).

11. The method according to any one of the preceding claims, **characterized in that** the second film (20) ends in the engagement regions (10).

12. The method according to claim 11, **characterized in that** the second film (20) at the height of the engagement regions (10) is supplied to the engagement regions (10) from reefing fingers (28) spanning the film material during drawing, by the drive of reefing rollers (30) assigned to the reefing fingers (28).

13. The method according to claim 11 or 12, **characterized in that** the film material is supplied while an upper edge of the reefing fingers (28) which is diverting the second film (20) is located on the upper end of the engagement regions (10).

14. The method according to any one of claims 10 to 12, **characterized in that** the film material is supplied to the engagement regions (10) such that the material of the first film (14) and/or of the holding layer (12) which is first substantially tangentially bridging two edges (32, 34) of the product stack (2) is pushed inwards in the engagement regions (10).

15. The method according to any one of the preceding claims, **characterized in that** the first and/or the second film (14, 20) is/are placed on the product stack (2) with an elastic circumferential elongation of at least 50%, preferably of at least 70% in relation to the unexpanded circumference of the film (14, 20).

16. The method according to any one of the preceding claims, **characterized in that** for forming a tubular hood and prior to wrapping of the product stack (2) the first film (14) and/or the second film (20) is/are welded off and separated from strand supplying the film material of the first and/or the second film (14, 20).

17. The method according to claim 1, **characterized in that** the film material is supplied while an upper edge of the reefing fingers (28) that is diverting the second film (20) is positioned at a lower end of the engagement regions (10).

## Revendications

1. Procédé pour fabriquer une unité d'emballage (24) sans palette qui comprend plusieurs objets à emballer (4) empilés pour former une pile de produits (2), selon lequel les objets (4) sont empilés de manière à former dans au moins un plan d'empilement au moins deux zones de manutention (10) pour les bras d'un chariot élévateur à fourche,
la pile de produits (2) est enveloppée dans tous les cas, avec sa zone de manutention, avec un premier film (14) ;
la pile de produits enveloppée d'un côté (16) est retournée, de sorte que la partie de ladite pile (16) qui présente les zones de manutention (10) se retrouve en bas, et la pile (16) est enveloppée avec un second film (20) qui va jusqu'au premier film (14),
le premier film (14) et le second film (20) sont formés chacun à partir d'un tube dont la circonférence est tout d'abord plus petite que celle de la pile de produits (2) et qui, avant l'enveloppement de ladite pile (2), est étiré jusqu'à atteindre une circonférence plus grande que celle de la pile (2) et est appliqué avec une tension circonférentielle élastique sur la pile de produits (2),
**caractérisé en ce que** le second film (20), à la hauteur des zones de manutention (10), est amené dans ces zones de manutention (10) par des doigts d'étranglement (28) qui tendent le matériau en film lors du recouvrement, grâce à l'entraînement de rouleaux d'étranglement (30) associés aux doigts d'étranglement (28), de telle sorte que le matériau du premier film (14) qui couvre tout d'abord deux bords extérieurs de la pile de produits (2) globalement tangentiellement soit poussé vers l'intérieur dans les zones de manutention (10).

2. Procédé selon la revendication 1, **caractérisé en ce que** le premier film (14) et le second film (20) sont formés à partir du même tube.

3. Procédé selon la revendication 1 ou 2, **caractérisé en ce qu'**une couche de maintien (12) est tout d'abord posée sur la pile de produits (2) en couvrant les zones de manutention (10) et les objets à emballer (4) prévus près de celles-ci, puis la pile de produits (2) est enveloppée avec le premier film (14), avec la couche de maintien (12) entre les deux.

4. Procédé selon la revendication 3, **caractérisé en ce que** la couche de maintien (12) est posée sous forme de bande de film sur la pile de produits (2) de manière à s'étendre dans tous les cas partiellement sur les côtés longitudinaux opposés (8) de la pile (2).

5. Procédé selon la revendication 3, **caractérisé en ce que** la couche de maintien (12) est appliquée sur la pile de produits (2) sous forme de gaine tubulaire courte, avec un étirage circonférentiel.

6. Procédé selon l'une des revendications 3 à 5, **caractérisé en ce que** la couche de maintien (12) est formée à partir du matériau en film du premier film (14).

7. Procédé selon l'une des revendications 3 à 6, **caractérisé en ce que** la couche de maintien (12) est formée à partir d'une bande de film renforcée par du tissu.

8. Procédé selon l'une des revendications 3 à 7, **caractérisé en ce que** la couche de maintien (12) est formée à partir d'une bande de film renforcée à l'aide d'une structure réticulaire.

9. Procédé selon l'une des revendications précédentes, **caractérisé en ce qu'**un renforcement de base est posé sur la pile de produits (2) avant que le premier film (14) soit enfilé.

10. Procédé selon l'une des revendications précédentes, **caractérisé en ce que** le premier film (14) est enfilé sur la pile de produits (2) du côté supérieur (6) comprenant les zones de manutention (10) jusqu'à la zone du côté inférieur (22) de la pile (2), et **en ce que** le second film (20) est enfilé en couvrant le côté inférieur (22) de
la pile de produits (16) qui est dirigé vers le haut, après le retournement, et globalement sur toute la pile (16).

11. Procédé selon l'une des revendications précédentes, **caractérisé en ce que** le second film (20) se termine dans les zones de manutention (10).

12. Procédé selon la revendication 11, **caractérisé en ce que** le premier film (20), à la hauteur des zones de manutention (10), est amené dans ces zones de manutention (10) par des doigts d'étranglement (28) qui tendent le matériau en film lors de l'enfilement, grâce à l'entraînement de rouleaux d'étranglement (30) associés aux doigts d'étranglement (28).

13. Procédé selon la revendication 11 ou 12, **caractérisé en ce que** le matériau en film est amené tandis qu'un second bord supérieur des doigts d'étranglement (28) qui dévie le second film (20) se trouve sur l'extrémité supérieure des zones de manutention (10).

14. Procédé selon l'une des revendications 10 à 12, **caractérisé en ce que** le matériau en film est amené dans les zones de manutention (10) de telle sorte que le matériau du premier film (14) et/ou de la couche de maintien (12) qui couvre tout d'abord deux bords (32, 34) de la pile de produits (2) globalement tangentiellement soit poussé vers l'intérieur dans les zones de manutention (10).

15. Procédé selon l'une des revendications précédentes, **caractérisé en ce que** le premier et/ou le second film (14 ; 20) sont appliqués sur la pile de produits (2) avec un étirage circonférentiel élastique d'au moins 50%, de préférence d'au moins 70% par rapport à la circonférence du film (14, 20) non étiré.

16. Procédé selon l'une des revendications précédentes, **caractérisé en ce que** le premier film (14) et/ou le second film (20) sont soudés, avant l'enveloppement de la pile de produits (2), pour former une gaine tubulaire, et sont séparés d'une bande qui amène le matériau du premier et/ou du second film (14, 20).

17. Procédé selon la revendication 1, **caractérisé en ce que** le matériau en film est amené tandis qu'un bord supérieur des doigts d'étranglement (28) qui dévie le second film (20) se trouve sur l'extrémité inférieure des zones de manutention (10).
